# EUROPÄISCHE PATENTSCHRIFT

(11) **EP 0 960 359 B1**
(45) Veröffentlichungstag und Bekanntmachung des Hinweises auf die Patenterteilung: **30.08.2000**
(21) Anmeldenummer: 97951141.7
(22) Anmeldetag: 06.11.1997
(51) Int. Cl.: G03G 15/22

(54) **DRUCK- ODER KOPIERGERÄT ZUM WAHLWEISEN BETRIEB MIT MAGNETISCHEM ODER NICHTMAGNETISCHEM TONER**
PRINTING OR DUPLICATING APPARATUS OPTIONALLY OPERATING WITH MAGNETIC OR NON MAGNETIC TONER
IMPRIMANTE OU COPIEUR-DUPLICATEUR FONCTIONNANT AU CHOIX AVEC DU TONER MAGNETIQUEMENT LISIBLE OU NON LISIBLE

(43) Veröffentlichungstag der Anmeldung: 01.12.1999
(73) Patentinhaber: Océ Printing Systems GmbH, 85586 Poing (DE)
(72) Erfinder: WARBUS, Volker, D-82041 Oberhaching (DE); SCHEIDIG, Karola, D-85652 Pliening (DE); GERSTNER, Albrecht, D-84564 Oberbergkirchen (DE)
(74) Vertreter: Schaumburg, Karl-Heinz
(86) Internationale Anmeldenummer: EP9706163
(87) Internationale Veröffentlichungsnummer: WO9924877

(56) Entgegenhaltungen:
- EP-A- 0 357 086
- US-A- 4 097 139
- US-A- 4 615 608
- US-A- 5 036 362
- US-A- 5 546 178
- PATENT ABSTRACTS OF JAPAN vol. 096, no. 004, 30.April 1996 & JP 07 333998 A (MINOLTA CO LTD), 22.Dezember 1995,

## Beschreibung

Die Erfindung betrifft ein Druck- oder Kopiergerät zum Bedrucken eines Aufzeichnungsträgers mit magnetisch lesbarem oder magnetisch nicht lesbarem Toner in einem einzigen Gerät.

Insbesondere in den USA ist es üblich, Schecks oder Finanzdokumente mit magnetisch lesbarem Toner zu bedrucken, damit die Dokumente mit dem MICR (Magnetic Ink Character Recognition) Verfahren gelesen werden können.
Magnetisch lesbarer Toner, sogenannter MICR-Toner, enthält im allgemeinen ferromagnetische Partikel (weichmagnetische Partikel) mit einer engen Hystheresisschleife aus Reineisen oder anderen magnetisierbaren Stoffen wie Ferriten, Eisenoxyd oder Magnetit.
So werden für die verschiedensten Anwendungszwecke MICR-Entwicklergemische verwendet, die z. B. als Komponenten 90-99% Eisenpulver (Iron powder), 2-3.5% Harze (Styrene / acrylic copolymer resin), 0,7-1,4% Polymere (Styrene / acrylatic copolymer) und 10-20% Eisenoxyd (Iron oxide)enthalten oder z.B. MICR-Toner mit 30-50% Styrene / acrylic copolymer resin, 10-20% Styrene / acrylate copolymer, 10-30% iron oxyide, 3-7% 1-propene polymer, 3-7% Epoxy resin, 1-3% Lithium Stearate und 0,5-2% Tetraalkyl Ammonium compound. Für die Schwarzfärbung (Carbon black) können z.B. 0.1-1% Kunststoffpigmente (Polyvinylidene fluoride) enthalten sein.

Im Folgenden wird für einen MICR-fähigen, magnetisch lesbaren Toner der Begriff "magnetischer" Toner verwendet. Als "nichtmagnetischer" Toner ist ein magnetisch nicht lesbarer Toner, z. B. ein üblicher Standardtoner, bezeichnet.

Die komplexe Zusammensetzung von MICR- Entwicklergemisch bzw. Toner erfordert zur Verarbeitung in einem elektrografischen Drucker eine besondere Anpassung der am Druckprozess beteiligten Aggregate wie z. B. der Entwicklerstation, der Umdruckstation, des Fotoleiters und der Fixierstation. U. a. deswegen wurde es bisher als notwendig angesehen zum Druck mit MICR-Toner gesonderte Drucker zu verwenden. Diese Drucker sind ausschließlich zur Verarbeitung von MICR-Toner ausgelegt, mit denen eine Verarbeitung von üblichem, nicht magnetisch lesbarem Toner nicht möglich ist. Zur Erstellung von gemischten Jobs wurden deshalb zwei Drucker verwendet, nämlich ein MICR-fähiger Drucker und ein üblicher Drucker, oder aber es wurde zum Drucken ausschließlich ein MICR-fähiger Drucker verwendet. Beide Verfahren sind unwirtschaftlich und erfordern einen erheblichen Aufwand.

Zwar ist es aus der US-A-4,097,139 bekannt, bei einem Kopiergerät eine austauschbare Entwicklerstation vorzusehen, um Toner mit unterschiedlicher Farbe verarbeiten zu können, derartige verschiedenfarbige Toner haben jedoch eine chemisch nahezu identische Zusammensetzung und unterscheiden sich allein in der Pigmentfarbe. Zum Austausch bedarf es keiner Anpassung des Verarbeitungsprozesses.

Aus der EP-A-0 357 086 ist ein elektrofotografisches Aufzeichnungsgerät bekannt, das zur Erzeugung von Tonerbildern unterschiedlicher Farbe mit unterschiedlichen Tonern arbeitet. Hierzu enthält es in einem ersten Ausführungsbeispiel auswechselbare Entwicklerstationen mit unterschiedlichem Toner, nämlich einem schwarzen, eine magnetische Komponente enthaltenden Toner und einem Farbtoner, der vor allem Harz enthält. In Abhängigkeit von der Art des verwendeten Toners wird zur Vermeidung eines Offset-Effekts in der Fixierstation die Fixiertemperatur an der Fixierwalze angepaßt. Hierzu weisen die Entwicklerstationen einen Hebel auf, der mit entsprechenden Schaltern des Aufnahmebereiches der Entwicklerstation zusammenwirkt, und über den die Fixiertemperatur eingestellt wird.
Bei einem zweiten Ausführungsbeispiel enthält das Aufzeichnungsgerät zwei Entwicklerstationen, die in Abhängigkeit von einem Betätigungssignal über eine motorische Einrichtung aktivierbar sind und dabei zur Einstellung der Fixiertemperatur einen Hebel aufweisen, der beim Einschub entsprechende Schalter betätigt.

Hinweise auf die alternative Verwendung von MICR-Toner und Standardtoner bei gleichzeitiger Optimierung des elektrofotografischen Prozesses sind nicht entnehmbar.

Die US-A-5,036,362 beschreibt einen sequentiellen Entwicklungsprozeß mit MICR-Toner und nicht mechanischem Standardtoner in einem elektrofotografischen Aufzeichnungsgerät. Hierzu sind entlang von einem bandförmigen Fotoleiter zwei Entwicklerstationen mit Magnetbürsten für MICR-Toner und nicht magnetischem Toner angeordnet, die gleichzeitig arbeiten, wobei die MICR-Tonerentwicklerstation schwarze Randlinien erzeugt und die Entwicklerstation mit Standardtoner die Flächen zwischen den MICR-Randlinien einfärbt. Ohne tonerabhängige Anpassung der elektrofotografischen Prozeßparameter erfolgt dann ein gemeinsamer Umdruck des Tonerbildes auf den Aufzeichnungsträger.

Aufgabe der Erfindung ist es deshalb ein Druck- oder Kopiergerät bereitzustellen, bei dem mit ein und demselben Gerät ein Druck mit magnetisch lesbarem Toner, sogenanntem MICR- Toner, und magnetisch nicht lesbarem Toner möglich ist.

Diese Aufgabe wird gemäß den Merkmalen eines der Patentansprüche 1 bis 4 gelöst.

Vorteilhafte Ausführungsformen der Erfindung sind in den Unteransprüchen gekennzeichnet.

Allen Lösungen gemeinsam ist die Auswahlmöglichkeit zwischen einer Betriebsart, bei der mit magnetischem Toner gedruckt wird und einer Betriebsart, bei der mit nichtmagnetischem Toner gedruckt wird. Die Betriebsart wird dabei über eine Betriebssteuerung ausgewählt bzw. festgelegt. Mit der Betriebssteuerung funktionell in Verbindung steht eine Prozessteuerung, die in Abhängigkeit von der eingestellten Betriebsart Einstellwerte der Prozessparameter von am Druckprozess beteiligten Teilaggregaten wie z. B. der Fotoleitertrommel, der Entwicklerstation, der Umdruckstation und der Fixierstation festlegt. Einstellwerte der Prozessparameter können dabei sein: die Biasspannung zwischen Entwicklerstation und Fotoleiter, die Aufladung des Fotoleiters, die Korotronspannung bzw. die Zwischenbelichtung im Bereich der Umdruckstation und die Fixiertemperatur in der Fixierstation. Diese Einstellwerte werden betriebsartenabhängig angepaßt. Über ein Bedienfeld erfolgt der Aufruf der Betriebsart entweder automatisch oder von Hand.

Bei einer ersten Lösung enthält das Gerät eine austauschbare Entwicklerstation, bei einer zweiten Lösung zwei stationäre schaltbare Entwicklerstationen, bei einer dritten Lösung eine Entwicklerstation, der je nach Betriebsart entsprechender Toner zugeführt wird und bei einer vierten Lösung eine Entwicklerstation mit mehreren einzeln schaltbaren Entwicklerkammern.

Die erfindungsgemäßen Lösungen ermöglichen den Druck mit magnetischem und nichtmagnetischem Toner mit nur einem multifunktionalen Gerät. Dies ermöglicht einen flexiblen und wirtschaftlichen Geräteeinsatz mit schneller Anpassungsmöglichkeit an die momentane Aufgabenstellung.

Bei einer vorteilhaften Ausführungsform der Erfindung ist der Entwicklerstation eine aktive Identifizierungsanordnung zugeordnet, in der abrufbar alle funktionsrelevanten Betriebszustände der Entwicklerstation gespeichert sind. Diese sind z. B. die aufgelaufene Betriebsdauer, die Art des enthaltenen Toners, die beim Einsatz einzustellenden Betriebsparameter mit den zugehörigen Einstellwerten, die Fertigungskennung samt Teilenummer, die Historie und die Anzahl der in den verschiedenen Betriebsarten gedruckten Seiten. Dies ermöglicht u.a. eine automatische Anpassung des Geräts an den verwendeten Tonertyp und eine exakte Verfolgung von Betriebsstörungen, was im Servicefall und bei der Retourenanalyse von erheblichem Vorteil ist. Weiterhin z. B. zum Zwecke der Abrechnung im Leasingbetrieb eine exakte Erfassung der Verbrauchsstoffe.

Die Betriebssicherheit wird bei einer weiteren vorteilhaften Ausführungsform dadurch erhöht, daß das Gerät eine Sperreinrichtung zum selektiven Sperren einzelner Betriebsarten bzw. Funktionen enthält. Damit kann z. B. sichergestellt werden, daß nur dann mit magnetischem Toner gedruckt werden kann, wenn der Nutzer berechtigt ist und das Gerät hierzu freigegeben wurde.

Ausführungsformen der Erfindung sind in den Zeichnungen dargestellt und werden im folgenden beispielhaft näher beschrieben.

Es zeigen:
**Fig. 1** ein schematisches Blockbild eines multifunktionalen elektrografischen Druckgerätes zum wahlweisen Betrieb mit magnetischem oder nichtmagnetischem Toner,
**Fig. 2** eine schematische Darstellung eines Druckgerätes mit einer Aufnahmevorrichtung zur alternativen, austauschbaren Aufnahme einer magnetischen oder nichtmagnetischen Toner enthaltenden Entwicklerstation,
**Fig. 3** eine schematische Darstellung eines Druckgerätes mit zwei Entwicklerstationen,
**Fig. 4** eine schematische Darstellung eines Druckgerätes mit einer Entwicklerstationen zum alternativen Zuführen von magnetischem oder nichtmagnetischem Toner und
**Fig. 5** eine schematische Darstellung eines Druckgerätes mit einer mehrere Entwicklerkammern aufweisenden Entwicklerstation.

Ein elektrografisches Druckgerät zum wahlweisen Betrieb mit magnetischem oder nichtmagnetischem Toner ist in seinem strukturellen Aufbau in der Figur 1 dargestellt. Es enthält die zum elektrofotografischen Druckprozess notwendigen und beispielsweise in der US-A-5,546,178 näher beschriebenen Teilaggregate. Diese sind im wesentlichen: Eine Fotoleiterbaugruppe FL zur Erzeugung von latenten Ladungsbilder auf einer Fotoleitertrommel, wobei mit Hilfe einer Ladeeinrichtung die Fotoleitertrommel zunächst aufgeladen und dann über einen LED-Zeichengenerator oder einen Laser belichtet wird; eine Entwicklerstation ES, zum Einfärben der latenten Ladungsbilder mit Toner wodurch Tonerbilder entstehen; eine Umdruckstation US zum Umdrucken der Tonerbilder auf Aufzeichnungsträger z. B. Papier mit Hilfe eines Umdruckkorotrons; eine Fixierstation FX in der durch Druck und Wärme oder durch Blitzfixierung die losen Tonerbilder auf dem Aufzeichnungsträger fixiert werden und ein Papiertransportsystem PT zum Transport des Aufzeichnungsträgers durch das Gerät.

Damit der Aufzeichnungsträger mit ein und demselben Gerät wahlweise mit magnetischem oder nichtmagnetischem Toner bedruckt werden kann, ist entsprechend der Darstellung der Figur 2 die Entwicklerstation ES in einer Aufnahmevorrichtung AV des Gerätes D auswechselbar gelagert. Die Aufnahmevorrichtung enthält dabei Schienen oder Lagerelemente KST, die mit entsprechenden Halterungen des Entwicklerstationsgehäuses zusammenwirken und die es ermöglichen, die Entwicklerstation ES entlang der Schienen aus dem Gerätegehäuse zu ziehen und auf einem Transporttisch TP abzulegen. Danach kann eine andere Entwicklerstation eingeschoben werden. Je nach gewünschter Betriebsart wird so eine magnetischen Toner enthaltende Entwicklerstation oder eine nichtmagnetischen Toner enthaltende Entwicklerstation im Gerät angeordnet.

Sämtliche Teilaggregate stehen über einen Datenbus DB mit einer Gerätesteuerung in Verbindung. Die Gerätesteuerung ist modulartig aufgebaut und enthält ein über Mikroprozessoren gesteuertes Hauptmodul HM, das nach dem Master-Slave Prinzip als Betriebssteuerung die anderen Module der Gerätesteuerung steuert. Über den Datenbus DB mit dem Hauptmodul HM gekoppelt ist eine mikroprozessorgesteuerte Prozessteuerung PS in Form eines Submodules, die insbesondere den elektrofotografischen Prozess steuert und u. a. in Abhängigkeit von der Betriebsart (Druck mit magnetischem oder nichtmagnetischem Toner) die Einstellwerte der Prozessparameter von den am Druckprozess beteiligten Teilaggregaten festlegt. Diese Prozessparameter sind beispielsweise die Biasspannung in der Entwicklerstation ES zwischen Entwicklerstation und Fotoleitertrommel, die Aufladung der Fotoleitertrommel und die Fixiertemperatur in der Fixierstation. Zur näheren Erläuterung der Prozessparameter und der Funktion einer Gerätesteuerung im Allgemeinen wird auf die US-A-5124732 verwiesen.

Je nachdem ob mit magnetischem oder mit nichtmagnetischem Toner gedruckt wird, sind diese Einstellwerte unterschiedlich und müssen entsprechend gesetzt werden. Beispielsweise werder beim Druck mit magnetischem Toner die folgenden Einstellwerte eingestellt: Biasspannung 235V, Aufladespannung an der Fotoleitertrommel 480V, Fixiertemperatur Maximal (>210 Grad Celsius) und Abschalten der Zwischenbelichtung. Die entsprechenden Einstellwerte sind beim Druck mit einem nichtmagnetischen Standardtoner: Biasspannung 200V, Aufladespannung an der Fotoleitertrommel 520V, Fixiertemperatur Maximal (< 200 Grad Celsius) und Zwischenbelichtung in der Umdruckstation aktiviert.

Weiterhin enthält die Gerätesteuerung ein mit dem Hauptmodul HM über einen Datenbus gekoppeltes Bedienfeld BF, das als mikroprozessorgesteuertes Personal Computer Bedienfeld ausgebildet ist und als Eingabe- und Anzeigeeinrichtung für die Betriebsdaten bzw. die Einstellwerte der Prozessparameter einen Eingabe-Bildschirm (touch screen) aufweist. Das Bedienfeld BF wiederum steht über einen Datenbus mit einem Speicher SP in Verbindung, in dem die Einstellwerte der betriebsartenabhängig einzustellenden Prozessparameter in Form von abrufbaren Tabellen gespeichert sind.

Zur Verarbeitung und Aufbereitung der von einer externen Datenquelle Host gelieferten Druckdaten enthält das Gerät einen Controller SRA auf, dessen Aufbau und Funktion beispielsweise in der US-A-5124732 näher beschrieben wird. Er kann eine Scalable-Raster Architektur aufweisen. Der Controller SRA ist in üblicher Weise über einen Datenbus mit der Gerätesteuerung und damit mit dem Hauptmodul HM gekoppelt.

Um insbesondere die Entwicklerstation und damit den darin enthaltenen bzw. mit der Entwicklerstation verarbeiteten Toner automatisch identifizieren zu können, kann die Gerätesteuerung eine Identifizierungsanordnung aufweisen.

Diese besteht bei dem in der Figur 2 dargestellten Ausführungsbeispiel aus einem am Gehäuse der Entwicklerstation angebrachten Kennungselement KE z.B. in Form eines Barcodes und einer der Aufnahmevorrichtung für die Entwicklerstation im Gerät zugeordneten Abtasteinrichtung AT, die in Form einer optischen Abtasteinrichtung ausgebildet sein kann. Beim Einschieben der Entwicklerstation ES tastet der Abtaster AT das Kennungselement KE ab und liefert die Kennungsdaten an die Prozessteuerung PS zur Weiterverarbeitung. Die Art der Entwicklerstation wird dann im Bedienfeld BF angezeigt. Außerdem können die erfassten Daten dazu verwendet werden, die einzustellenden Prozessparameter automatisch auszuwählen bzw. die entsprechenden Einstellwerte zu setzen.

Bei dem in der Figur 1 dargestellten Ausführungsbeispiel enthält die Identifizierungsanordnung einen auf der Entwicklerstation angeordneten mikroprozessorgesteuerten Chip CP mit einem nichtflüchtigen Speicher EP (EEPROM) zum Abspeichern von Betriebsdaten der Entwicklerstation sowie eine Kommunikationsschnittstelle KS zum lösbaren funktionellen Verbinden des mikroprozessorgesteuerten Chips CP mit der Prozessteuerung PS. Die Kommunikationsschnittstelle KS kann eine übliche Datenschnittstelle enthalten mit einem CAN-Bus. Im Einbauzustand der Entwicklerstation kommuniziert die Prozessteuerung PS mit dem mikroprozessorgesteuerten Chips CP, indem sie Betriebsdaten aus dem Speicher EP abruft oder diese im Speicher EP aktualisiert.

In dem nichtflüchtigen Speicher EP können abrufbar und aktualisierbar alle funktionsrelevanten Betriebszustände der Entwicklerstation gespeichert werden. Diese sind z. B. die aufgelaufene Betriebsdauer, die Art des enthaltenen Toners, die beim Einsatz einzustellenden Betriebsparameter mit den zugehörigen Einstellwerten, die Fertigungskennung samt Teilenummer, die Historie und die Anzahl der in den verschiedenen Betriebsarten gedruckten Seiten. Dies ermöglicht u.a. eine automatische Anpassung des Geräts an den verwendeten Tonertyp und eine exakte Verfolgung von Betriebsstörungen, was im Servicefall und bei der Retourenanalyse von erheblichem Vorteil ist. Weiterhin ist z. B. zum Zwecke der Abrechnung im Leasingbetrieb eine exakte Erfassung der Verbrauchsstoffe möglich.

Die Daten können über das Bedienfeld BF aufgerufen, eingegeben und dargestellt werden oder aber sie werden über die Prozessteuerung PS automatisch erfasst und im Speicher EP abgelegt oder dort aktualisiert.

Um selektiv einzelne Betriebsarten sperren zu können, kann das Gerät im Rahmen der Gerätesteuerung eine Sperreinrichtung aufweisen. Dazu enthält entsprechend der Darstellung der Figur 1 der Controller SRA einen Speicherbereich SBK zur Aufnahme von die gesperrte Betriebsart kennzeichnenden Daten z. B. in Form eines Datenwortes. Die Eingabe des Datenwortes z.B. über das Bedienfeld BF kann gesichert sein, so daß die Eingabe nur von Berechtigten möglich ist. Eine Prüfeinrichtung, in diesem Fall das Hauptmodul HM, prüft bei Aufruf einer Betriebsart z. B. bei Inbetriebnahme des Gerätes, durch Vergleich der im Speicherbereich SBK abgelegten Daten mit den die aufgerufene Betriebsart kennzeichnenden Daten aus dem Bedienfeld BF, ob eine gesperrte Betriebsart vorliegt, und sperrt bei Vorliegen einer gesperrten Betriebsart den Druckbetrieb. Dieser Sperrzustand wird dann im Bedienfeld BF angezeigt. Damit kann z. B. sichergestellt werden, daß nur dann mit magnetischem Toner gedruckt werden kann, wenn der Nutzer berechtigt ist und das Gerät hierzu freigegeben wurde.

Zur Funktion der Gerätesteuerung im Einzelnen:

Weist die Entwicklerstation kein Kennungselement auf oder ist keine Identifizierungsanordnung vorgesehen, ruft der Operator nach dem Einschieben der entsprechenden Entwicklerstation ES für den Betrieb mit magnetischem oder nichtmagnetischem Toner in die Aufnahmevorrichtung AV des Gerätes über das Bedienfeld BF die zugeordnete Betriebsart auf. Das Hauptmodul HM als Teil der Betriebssteuerung prüft bei Aufruf des Betriebs mit magnetischem Toner die Berechtigung anhand des Inhaltes des Speicherbereiches SBK des Controllers SRA. Nach der Festlegung der Betriebsart über die Betriebssteuerung ruft das Hauptmodul HM die der Betriebsart zugeordneten Einstellwerte aus dem Tabellenspeicher SP des Bedienfeldes BF ab und übermittelt sie über die Prozessteuerung PS den Teilaggregaten des Gerätes. Danach erfolgt über den Controller SRA eine Meldung zur externen Datenquelle (Host) und der Druckbetrieb wird freigegeben.

Ist eine Identifizierungsanordnung für die Entwicklerstation vorgesehen, werden nach dem Einschieben der Entwicklerstation ES in das Gerät die abgetasteten oder im Speicher EP gespeicherten Daten zur Prozessteuerung PS übertragen. Diese meldet die Daten an das Hauptmodul HM und von dort weiter an das Bedienfeld BF. Die Betriebssteuerung mit Hauptmodul HM und Bedienfeld BF prüft bei vorgesehenem Betrieb mit magnetischem Toner die Berechtigung anhand des Inhaltes des Speicherbereiches SBK des Controllers SRA. Nach der Festlegung der Betriebsart über die Betriebssteuerung ruft das Hauptmodul HM die der Betriebsart zugeordneten Einstellwerte aus dem Tabellenspeicher SP des Bedienfeldes BF ab und übermittelt sie über die Prozessteuerung PS den Teilaggregaten des Gerätes. Danach erfolgt über den Controller SRA eine Meldung zur externen Datenquelle Host und der Druckbetrieb wird freigegeben.

Bei dem Ausführungsbeispiel der Figur 3 enthält das Gerät zwei schaltbare Entwicklerstationen ES1 und ES2, die entlang einer Fotoleitertrommel 11 angeordnet sind. Beide Entwicklerstationen können analog zum Ausführungsbeispiel der Figur 2 auswechselbar ausgestaltet sein. Die eine Entwicklerstation ES1 enthält dabei magnetischen Toner, die andere Entwicklerstation ES2 nichtmagnetischen Toner. Eine analog zur Gerätesteuerung der Figur 1 ausgebildete Gerätesteuerung GS aktiviert z. B. durch an- und abschalten der Biasspannung oder mechanisch in Abhängigkeit von der gewählten Betriebsart die Entwicklerstationen ES1 und ES2. Durch Aktivierung beider Entwicklerstationen ES1 und ES2 ist es bei entsprechender Wahl der Potentialverhältnisse der latenten Ladungsbilder auf dem Fotoleiter im Prinzip auch möglich den Aufzeichnungsträger auf einer Seite sowohl mit magnetischem als auch mit nichtmagnetischem Toner zu Bedrucken. Die so erzeugten Tonerbilder werden dann im Bereich der Umdruckstation 15 auf den Aufzeichnungsträger 10 übertragen. Die sonstigen im Zusammenhang mit der Gerätesteuerung der Figur 1 beschriebenen Funktionen wie z. B. die Sperrfunktion für die Betriebsarten oder die Identifikation der Entwicklerstation über eine Identifizierungsanordnung im Falle der Auswechselbarkeit, sind entsprechend und ggf. modifiziert anwendbar.

Bei dem Ausführungsbeispiel der Figur 4 enthält das Gerät eine Entwicklerstation ES3 mit einer Zuführeinrichtung zum alternativen Zuführen von magnetischem oder nichtmagnetischem Toner zur Entwicklerstation ES3 in Abhängigkeit von der gewählten Betriebsart. Die Zuführeinrichtung enthält zwei Tonerbehälter T1 und T2. Der Tonerbehälter T1 enthält dabei magnetischen Toner und der Tonerbehälter T2 nichtmagnetischen Toner. Beide Tonerbehälter stehen über ein Tonertransportsystem mit steuerbaren Ventilen V1, V2 mit der Entwicklerstation ES3 in Verbindung. Eine analog zur Gerätesteuerung der Figur 1 ausgebildete Gerätesteuerung GS steuert über die Ventile V1 und V2 in Abhängigkeit von der gewählten Betriebsart die Tonerzufuhr zur Entwicklerstation ES3 und deren Funktion. Dabei muß sichergestellt sein, daß sich die Tonerarten nicht in der Entwicklerstation ES3 vermischen. Ein Vermischen kann unterbunden werden, wenn bein Tonerartenwechsel die Entwicklerstation ES3 z. B. über eine Unterdruckeinrichtung oder mechanisch vollständig entleert wird. Die über die Entwicklerstation ES3 erzeugten Tonerbilder werden dann im Bereich der Umdruckstation 15 auf den Aufzeichnungsträger 10 übertragen. Die sonstigen im Zusammenhang mit der Gerätesteuerung der Figur 1 beschriebenen Funktionen wie z. B. die Sperrfunktion für die Betriebsarten oder die Identifikation der Entwicklerstation über eine Identifizierungsanordnung im Falle der Auswechselbarkeit, sind entsprechend und ggf. modifiziert anwendbar.

Entsprechend dem Ausführungsbeispiel der Figur 5 läßt sich die Erfindung in besonders vorteilhafter Weise auch in einer Druckeinrichtung realisieren, wie sie aus der US-A-5,546,178 bekannt ist. Die US-A-5,546,178 ist dabei Bestandteil der Offenbarung dieser Anmeldung. Dabei enthält die Entwicklerstation 14 zwei getrennt ansteuerbare und schaltbare Entwicklerkammern 14/1 und 14/2 zur alternativen Aufnahme von magnetischem oder nichtmagnetischem Toner. Beispielsweise enthält die Entwicklerkammer 14/1 magnetischen Toner und die Entwicklerkammer 14/2 nichtmagnetischen Toner. Der Entwicklerkammer 14/1 zugeordnet ist eine Entwicklerzone E1 und der Entwicklerkammer 14/2 eine Entwicklerzone E2. Die Entwicklerzonen E1 und E2 sind im Bereich des Fotoleiters 11 nebeneinander angeordnet und dienen zum Einfärben von zwei Fotoleiterbereichen des Fotoleiters 11. Anstelle von zwei Fotoleiterbereichen eines Fotoleiters 11 ist jedoch auch die Anordnung von zwei einzelnen Fotoleitern möglich, die z. B. antriebsmäßig gekoppelt sind. Auf den Fotoleiterbereichen erzeugte Tonerbilder werden im Bereich der Umdruckstation 15 auf nebeneinander geführte Aufzeichnungsträgerbahnen 10/1 und 10/2 eines einzigen Aufzeichnungsträgers 10 umgedruckt.

Mit dem in der Figur 5 dargestellten und in der US-A-5,546,178 näher beschriebenen Druckprinzip kann der Aufzeichnungsträger 10 durch Versetzen und Wenden des Aufzeichnungsträgers 10 im Drucker zweimal bedruckt werden, und zwar entweder einmal auf der Frontseite und einmal auf der Rückseite oder zweimal auf der Front- bzw. Rückseite.

Zum Bedrucken der Front- und Rückseite (Duplex) wird der Aufzeichnungsträger 10 ausgehend von einem Vorratsstapel 23 zunächst zur Entwicklerzone E2 geführt wo er z. B. auf der Frontseite in dem zugeordneten Umdruckbereich der Umdruckstation 15 mit nichtmagnetischem Toner bedruckt wird.

Dann wird das lose Frontseitentonerbild in der Fixierstation 18 fixiert und der Aufzeichnungsträger 10 in der Wendestation 28 gewendet und versetzt und danach, zum Bedrucken der Rückseite mit magnetischem Toner, dem der Entwicklerzone E2 zugeordneten Umdruckbereich der Umdruckstation 15 zugeführt. Das lose Rückseitentonerbild wird dann wiederum in der Fixierstation 18 fixiert und im Stapler 22 abgelegt.

Zum zweifachen Bedrucken der Front- bzw. der Rückseite wird der Aufzeichnungsträger 10 im Bereich der Wendestation nicht gewendet, sondern nur versetzt. Damit läßt sich eine Dokumentenseite gleichzeitig mit nichtmagnetischem und magnetischem Toner Bedrucken. Auf diese Weise ist es möglich, Fließtext mit nichtmagnetischem Toner zu Drucken und MICR-lesbare Bereiche selektiv mit magnetischem Toner, was die Druckperformance wesentlich erhöht.

Vorteilhafterweise befüllt man die Entwicklerkammer der Entwicklerzone, die beim ersten Durchlauf den Aufzeichnungsträger bedruckt, mit magnetischem Toner. Durch den zweimaligen Durchlauf durch die Fixierstation wird damit das magnetische Tonerbild nochmals nach dem Auftragen des nichtmagnetischen Tonerbildes zusammen mit diesem fixiert, was sich günstig auf die Fixierqualität auswirkt.

Eine analog zur Gerätesteuerung der Figur 1 ausgebildete Gerätesteuerung GS steuert die Entwicklerkammern 14/1 und 14/2 in Abhängigkeit von der ihnen zugewiesenen oder gewählten Betriebsart. Zur Steuerung der beschriebenen Druckfolgen enthält die Gerätesteuerung GS noch eine Druckfolgesteuerung die entsprechend der in der US-A-5,546,178 beschriebenen Steuerung ausgebildet sein kann. Die sonstigen im Zusammenhang mit der Gerätesteuerung der Figur 1 beschriebenen Funktionen wie z. B. die Sperrfunktion für die Betriebsarten oder die Identifikation der Entwicklerstation über eine Identifizierungsanordnung im Falle der Auswechselbarkeit, sind entsprechend und ggf. modifiziert anwendbar.

Die Erfindung wurde vorstehend anhand einer elektrofotografischen Druckeinrichtung beschrieben, sie ist jedoch auch bei Kopiergeräten verwendbar. Anstelle eines elektrofotografischen Prozesses ist auch der Einsatz eines magnetografischen oder ein elektrostatischen Prozesses möglich.

### Bezugszeichenliste

- FL =: Fotoleiterbaugruppe
- ES =: Entwicklerstation
- US =: Umdruckstation
- FX =: Fixierstation
- PT =: Papiertransportsystem
- AV =: Aufnahmevorrichtung
- D =: Gerät
- KST =: Schienen- oder Lagerelemente
- TP =: Transporttisch
- DB =: Datenbus
- HM =: Hauptmodul (Betriebssteuerung)
- PS =: Prozeßsteuerung
- BF =: Bedienfeld
- SP =: Speicher, Tabellenspeicher
- SRA =: Controller
- HOST =: externe Datenquelle, Host
- KE =: Kennungselement
- AT =: Abtasteinrichtung
- CP =: Identifizierungsanordnung, mikoprozessorgesteuerter Chip
- EP =: nichtflüchtiger Speicher (EEPROM)
- KS =: Kommunikationsschnittstelle
- SBK =: Speicherbereich, Sperreinrichtung
- ES1, ES2 =: Entwicklerstationen
- 10 =: Aufzeichnungsträger
- 11 =: Fotoleiter
- 15 =: Umdruckstation
- ES3 =: Entwicklerstation
- T1, T2 =: Tonerbehälter
- V1, V2 =: steuerbare Ventile
- 14 =: Entwicklerstation
- 14/1, 14/2 =: Entwicklerkammern
- E1, E2 =: Entwicklerzonen
- 10/1, 10/2 =: Aufzeichnungsträgerbahnen
- 23 =: Vorratstapel
- 18 =: Fixierstation
- 28 =: Wendestation
- 22 =: Stapler

## Patentansprüche

1. Multifunktionales Druck- oder Kopiergerät mit einer Einrichtung zum Bedrucken eines Aufzeichnungsträgers mit MICR-Toner in einer ersten Betriebsart oder mit nichtmagnetischem Toner in einer zweiten Betriebsart in einem einzigen Gerät, wobei die Einrichtung aufweist:
- eine im Gerät angeordnete Aufnahmevorrichtung (AV) zur ; alternativen, austauschbaren Aufnahme einer MICR- oder nichtmagnetischen Toner enthaltenden Entwicklerstation (ES) zum Erzeugen von Tonerbildern auf einem Fotoleiter, - eine Umdruckstation (US) zum Umdrucken der Tonerbilder auf den Aufzeichnungsträger,
- eine die Betriebsart in Abhängigkeit von der sich in der Aufnahmevorrichtung (AV) befindlichen Entwicklerstation (ES) festlegende Betriebssteuerung (HM) und
- eine mit der Betriebssteuerung (HM) funktionell in Verbindung stehende Prozessteuerung (PS), die in Abhängigkeit von der eingestellten Betriebsart Einstellwerte der Prozessparameter von am Druckprozess beteiligten Teilaggregaten (FL, US, FX, PT) festlegt.

2. Multifunktionales Druck- oder Kopiergerät mit einer Einrichtung zum Bedrucken eines Aufzeichnungsträgers (10) mit MICR-Toner in einer ersten Betriebsart oder mit nichtmagnetischem Toner in einer zweiten Betriebsart in einem einzigen Gerät, wobei die Einrichtung aufweist:
- mindestens eine MICR-Toner verarbeitende Entwicklerstation (ES1) und mindestens eine nichtmagnetischen Toner verarbeitende Entwicklerstation (ES2), die zum Erzeugen von Tonerbildern als alternativ einschaltbare Entwicklerstationen ausgebildet und entlang von einem Fotoleiter (11) angeordnet sind,
- eine Umdruckstation (15) zum Umdrucken der Tonerbilder auf den Aufzeichnungsträger,
- eine die Betriebsart festlegende Betriebssteuerung (HM) und
- eine mit der Betriebssteuerung (HM) funktionell in Verbindung stehende Prozessteuerung (PS), die in Abhängigkeit von der eingestellten Betriebsart Einstellwerte der Prozessparameter von am Druckprozess beteiligten Teilaggregaten (FL, US, FX, PT) festlegt.

3. Multifunktionales Druck- oder Kopiergerät mit einer Einrichtung zum Bedrucken eines Aufzeichnungsträgers (10) mit MICR-Toner in einer ersten Betriebsart oder mit nichtmagnetischem Toner in einer zweiten Betriebsart in einem einzigen Gerät, wobei die Einrichtung aufweist:
- mindestens eine MICR- oder nichtmagnetischen Toner aufnehmende Entwicklerstation (ES3) zum Erzeugen von Tonerbildern auf einem Fotoleiter,
- eine Zuführeinrichtung (V1, V2) zum alternativen Zuführen von MICR- oder nichtmagnetischem Toner zur Entwicklerstation (ES3) in Abhängigkeit von der Betriebsart,
- eine Umdruckstation (15) zum Umdrucken der Tonerbilder auf den Aufzeichnungsträger,
- eine die Betriebsart festlegende Betriebssteuerung (HM) und
- eine mit der Betriebssteuerung (HM) funktionell in Verbindung stehende Prozessteuerung (PS) , die in Abhängigkeit von der eingestellten Betriebsart Einstellwerte der Prozessparameter von am Druckprozess beteiligten Teilaggregaten (FL, US, FX, PT) festlegt.

4. Multifunktionales Druck- oder Kopiergerät mit einer Einrichtung zum Bedrucken eines Aufzeichnungsträgers (10) mit MICR-Toner in einer ersten Betriebsart oder mit nichtmagnetischem Toner in einer zweiten Betriebsart in einem einzigen Gerät, wobei die Einrichtung aufweist:
- eine Entwicklerstation (14) mit mindestens einer MICR-Toner enthaltenden Entwicklerkammer (14/1) und mindestens einer nichtmagnetischen Toner enthaltenden Entwicklerkammer (14/2), die zum Erzeugen von Tonerbildern auf einem oder mehreren Fotoleiterbereichen (E1, E2) als alternativ einschaltbare Entwicklerkammern ausgebildet sind,
- eine Umdruckstation (15) zum Umdrucken der Tonerbilder auf den Aufzeichnungsträger,
- eine die Betriebsart festlegende Betriebssteuerung (HM) und
- eine mit der Betriebssteuerung (HM) funktionell in Verbindung stehende Prozessteuerung (PS), die in Abhängigkeit von der eingestellten Betriebsart Einstellwerte der Prozessparameter von am Druckprozess beteiligten Teilaggregaten (FL, US, FX, PT) festlegt.

5. Multifunktionales Druck- oder Kopiergerät nach Anspruch 4, bei dem im Bereich der Umdruckstation (15) mindestens zwei Aufzeichnungsträgerbahnen (10/1, 10/2) nebeneinander geführt sind und wobei jeder der Aufzeichnungsträgerbahnen eine Entwicklerkammer (14/1, 14/2) zugeordnet ist.

6. Multifunktionales Druck- oder Kopiergerät nach einem der Ansprüche 1 bis 5 mit einem eine Eingabeeinrichtung und / oder eine Anzeigeeinrichtung für Betriebsdaten einschließlich der Betriebsarten aufweisenden Bedienfeld (BF), das mit der Betriebssteuerung (HM) funktionell in Verbindung steht.

7. Multifunktionales Druck- oder Kopiergerät nach einem der Ansprüche 1 oder 2, mit einer Identifizierungsanordnung zum Identifizieren der Entwicklerstation.

8. Multifunktionales Druck- oder Kopiergerät nach Anspruch 7 mit einem der Entwicklerstation zugeordneten Kennungselement (KE) und einer dem Gerät (D) zugeordneten, mit den Steuerungen funktionell verbundenen Abtasteinrichtung (AT) für das Kennungselement.

9. Multifunktionales Druck- oder Kopiergerät nach Anspruch 7, wobei die Identifizierungsanordnung einen der Entwicklerstation zugeordneten, nicht flüchtigen Speicher (EP) zum Abspeichern von Betriebsdaten aufweist sowie eine Kommunikationsschnittstelle (KS) zum lösbaren funktionellen Verbinden des nicht flüchtigen Speichers (EP) mit den Steuerungen.

10. Multifunktionales Druck- oder Kopiergerät nach einem der vorhergehenden Ansprüche, wobei die Einstellwerte der betriebsartenabhängig einzustellenden Prozessparameter in einem Speicher (SP) in Form von abrufbaren Tabellen gespeichert sind.

11. Multifunktionales Druck- oder Kopiergerät nach einem der vorhergehenden Ansprüche, mit einer Sperreinrichtung zum selektiven Sperren von Betriebsfunktionen.

12. Multifunktionales Druck- oder Kopiergerät nach Anspruch 11, wobei die Sperreinrichtung aufweist:
- einen Speicher (SBK) zur veränderbaren Aufnahme von die gesperrte Betriebsart kennzeichnenden Daten,
- eine Prüfeinrichtung (HM, BF) die bei Aufruf einer Betriebsart anhand der im Speicher (SBK) gespeicherten Daten prüft ob eine gesperrte Betriebsart vorliegt und bei Vorliegen einer gesperrten Betriebsart den Druckbetrieb sperrt.

13. Multifunktionales Druck- oder Kopiergerät nach einem der vorhergehenden Ansprüche, mit einer Zähleinrichtung (BF, HM, PS) zur Erfassung des in den einzelnen Betriebsarten erzeugten Druckvolumens.

## Claims

1. Multifunctional printer or copier having an apparatus for printing on a recording medium with MICR toner in a first mode of operation or with non-magnetic toner in a second mode of operation in a single appliance, the apparatus having:
- a holding device (AV) arranged in the appliance to alternatively hold a developer station (ES) which can be interchanged and contains an MICR or non-magnetic toner to produce toner images on a photoconductor,
- a transfer-printing station (US) for transfer-printing the toner images onto the recording medium,
- an operation controller (HM) that defines the mode of operation on the basis of the developer station (ES) in the holding device (AV) and
- a process controller (PS), which is functionally connected to the operation controller (HM) and, on the basis of the set mode of operation, defines setting values of the process parameters of subunits (FL, US, FX, PT) involved in the printing process.

2. Multifunctional printer or copier having an apparatus for printing on a recording medium (10) with MICR toner in a first mode of operation or with non-magnetic toner in a second mode of operation in a single appliance, the apparatus having:
- at least one developer station (ES1) that processes MICR toner, and at least one developer station (ES2) that processes non-magnetic toner, which, to produce toner images, are designed as developer stations which can be switched on alternatively and are arranged along a photoconductor (11),
- a transfer-printing station (15) for transfer-printing the toner images onto the recording medium,
- an operation controller (HM) that defines the mode of operation and
- a process controller (PS), which is functionally connected to the operation controller (HM) and, on the basis of the set mode of operation, defines setting values of the process parameters of subunits (FL, US, FX, PT) involved in the printing process.

3. Multifunctional printer or copier having an apparatus for printing on a recording medium (10) with MICR toner in a first mode of operation or with non-magnetic toner in a second mode of operation in a single appliance, the apparatus having:
- at least one developer station (ES3) that accepts MICR or non-magnetic toner to produce toner images on a photoconductor,
- a feed apparatus (V1, V2) to feed MICR or non-magnetic toner alternatively to the developer station (ES3) on the basis of the mode of operation,
- a transfer-printing station (15) for transfer-printing the toner images onto the recording medium,
- an operation controller (HM) defining the mode of operation and
- a process controller (PS), which is functionally connected to the operation controller (HM) and, on the basis of the set mode of operation, defines setting values of the process parameters of subunits (FL, US, FX, PT) involved in the printing process.

4. Multifunctional printer or copier having an apparatus for printing on a recording medium (10) with MICR toner in a first mode of operation or with non-magnetic toner in a second mode of operation in a single appliance, the apparatus having:
- a developer station (14) having at least one developer chamber (14/1) that contains MICR toner, and at least one developer chamber (14/2) that contains non-magnetic toner which, to produce toner images on one or more photoconductor areas (E1, E2), are designed as developer chambers which can be switched on alternatively,
- a transfer-printing station (15) for transfer-printing the toner images onto the recording medium,
- an operation controller (HM) defining the mode of operation and
- a process controller (PS), which is functionally connected to the operation controller (HM) and, on the basis of the set mode of operation, defines setting values of the process parameters of subunits (FL, US, FX, PT) involved in the printing process.

5. Multifunctional printer or copier according to Claim 4, in which, in the area of the transfer-printing station (15), at least two recording-medium webs (10/1, 10/2) are guided beside one another, and wherein each of the recording-medium webs is assigned a developer chamber (14/1, 14/2).

6. Multifunctional printer or copier according to one of Claims 1 to 5, having an operating panel (BF) which has an entry apparatus and/or a display apparatus for operating data, including the modes of operation, and which is functionally connected to the operation controller (HM).

7. Multifunctional printer or copier according to either of Claims 1 and 2, having an identification arrangement to identify the developer station.

8. Multifunctional printer or copier according to Claim 7, having an identifying element (KE) assigned to the developer station, and a scanning apparatus (AT), for the identifying element, which is assigned to the appliance (D) and functionally connected to the controllers.

9. Multifunctional printer or copier according to Claim 7, the identification arrangement having a non-volatile memory (EP) which is assigned to the developer station and intended for the storage of operating data, and a communication interface to produce a releasable functional connection between the non-volatile memory (EP) and the controllers.

10. Multifunctional printer or copier according to one of the preceding claims, the setting values of the process parameters to be set on the basis of the mode of operation being stored in a memory (SP) in the form of tables that can be called up.

11. Multifunctional printer or copier according to one of the preceding claims, having a blocking apparatus to block operating functions selectively.

12. Multifunctional printer or copier according to claim 11, the blocking apparatus having:
- a memory (SBK) to hold data that identifies the blocked mode of operation in such a way that they can be changed,
- a checking apparatus (HM, BF) which, when a mode of operation is called up, uses the data stored in the memory (SBK) to check whether there is a blocked mode of operation present and if so, blocks the printing operation.

13. Multifunctional printer or copier according to one of the preceding claims, having a counting apparatus (BF, HM, PS) to register the volume of printing produced in the individual modes of operation.

## Revendications

1. Imprimante ou copieur multifonctionnel comprenant un moyen destiné à imprimer un support d'enregistrement avec un toner MICR dans un premier mode de fonctionnement, ou avec un toner non magnétique dans un deuxième mode de fonctionnement, dans un même appareil, ledit moyen comprenant :
- un dispositif de logement(AV) agencé dans l'appareil, destiné à loger alternativement, de façon interchangeable, une station de développement (ES) contenant un toner MICR ou un toner non magnétique, destinée à produire des images de toner sur un photoconducteur,
- une station de report (US) destinée à reporter les images de toner sur le support d'enregistrement,
- une commande de fonctionnement (HM) qui détermine le mode de fonctionnement en fonction de la station de développement (ES) qui se trouve dans le dispositif de logement (AV), et
- une commande de process (PS) qui est en liaison fonctionnelle avec la commande de fonctionnement (HM) et qui, en fonction du mode de fonctionnement sélectionné, détermine des valeurs de réglage des paramètres de process de groupes partiels (FL, US, FX, PT) participant au processs d'impression.

2. Imprimante ou copieur multifonctionnel comprenant un moyen destiné à imprimer un support d'enregistrement (10) avec un toner MICR dans un premier mode de fonctionnement, ou avec un toner non magnétique dans un deuxième mode de fonctionnement, dans un même appareil, ledit moyen comprenant :
- au moins une station de développement (ES1) traitant un toner MICR et au moins une station de développement (ES2) traitant un toner non magnétique, qui, pour la production d'images de toner, sont constituées par des stations de développement pouvant être mises en action alternativement et sont agencées le long d'un photoconducteur (11),
- une station de report (15) destinée à reporter les images de toner sur le support d'enregistrement,
- une commande de fonctionnement (HM) qui détermine le mode de fonctionnement, et
- une commande de process (PS) qui est en liaison fonctionnelle avec la commande de fonctionnement (HM) et qui, en fonction du mode de fonctionnement sélectionné, détermine des valeurs de réglage des paramètres de process de groupes partiels (FL, US, FX, PT) participant au process d'impression.

3. Imprimante ou copieur multifonctionnel comprenant un moyen destiné à imprimer un support d'enregistrement (10) avec un toner MICR dans un premier mode de fonctionnement, ou avec un toner non magnétique dans un deuxième mode de fonctionnement, dans un même appareil, ledit moyen comprenant :
- au moins une station de développement (ES3) qui contient un toner MICR ou un toner non magnétique, destinée à produire des images de toner sur un photoconducteur,
- un dispositif d'amenée (V1, V2) destiné à amener alternativement du toner MICR ou du toner non magnétique à la station de développement (ES3) en fonction du mode de fonctionnement,
- une station de report (15) destinée à reporter les images de toner sur le support d'enregistrement,
- une commande de fonctionnement (HM) qui détermine le mode de fonctionnement, et
- une commande de process qui est en liaison fonctionnelle avec la commande de fonctionnement (HM) et qui, en fonction du mode de fonctionnement sélectionné, détermine des valeurs de réglage des paramètres de process de groupes partiels (FL, US, FX, PT) participant au process d'impression.

4. Imprimante ou copieur multifonctionnel comprenant un moyen destiné à imprimer un support d'enregistrement (10) avec un toner MICR dans un premier mode de fonctionnement, ou avec un toner non magnétique dans un deuxième mode de fonctionnement, dans un même appareil, ledit moyen comprenant :
- une station de développement (14) comprenant au moins une chambre de développement (14/1) qui contient un toner MICR, et au moins une chambre de développement (14/2) qui contient un toner non magnétique, qui, pour la production d'images de toner sur une ou plusieurs zones (E1, E2) du photoconducteur, sont constituées par des chambres de développement pouvant être mises en action alternativement,
- une station de report (15) destinée à reporter les images de toner sur le support d'enregistrement,
- une commande de fonctionnement (HM) qui détermine le mode de fonctionnement, et
- une commande de process (PS) qui est en liaison fonctionnelle avec la commande de fonctionnement (HM) et qui, en fonction du mode de fonctionnement sélectionné, détermine des valeurs de réglage des paramètres de process de groupes partiels (FL, US, FX, PT) participant au process d'impression.

5. Imprimante ou copieur multifonctionnel selon la revendication 4, dans lequel au moins deux bandes de support d'enregistrement (10/1, 10/2) sont guidées l'une à côté de l'autre dans la région de la station de report (15), et où une chambre de développement (14/1, 14/2) est associée à chacune des bandes de support d'enregistrement.

6. Imprimante ou copieur multifonctionnel selon une des revendications 1 à 5, comprenant un panneau de service (BF) présentant un dispositif d'entrée et/ou un dispositif indicateur pour des données de fonctionnement, y compris des modes de fonctionnement, qui est en liaison fonctionnelle avec la commande de fonctionnement (HM).

7. Imprimante ou copieur multifonctionnel selon une des revendications 1 ou 2, comprenant un dispositif d'identification pour l'identification de la station de développement.

8. Imprimante ou copieur multifonctionnel selon la revendication 7, comprenant un élément caractéristique (KE) associé à la station de développement, et un dispositif palpeur (AT) pour l'élément caractéristique, associé à l'appareil (D) et relié fonctionnellement aux commandes.

9. Imprimante ou copieur multifonctionnel selon la revendication 7, dans lequel le dispositif d'identification comprend une mémoire non volatile (EP) associée à la station de développement, destinée à stocker des données de fonctionnement, ainsi qu'une interface de communication (KS) destinée à la liaison fonctionnelle séparable reliant la mémoire non volatile (EP) aux commandes.

10. Imprimante ou copieur multifonctionnel selon une des revendications précédentes, dans lequel les valeurs de réglage des paramètres de process à régler en fonction du mode de fonctionnement sont stockées dans une mémoire (SP) sous la forme de tables pouvant être interrogées.

11. Imprimante ou copieur multifonctionnel selon une des revendications précédentes, comprenant un dispositif de blocage pour le blocage sélectif de fonctions de fonctionnement.

12. Imprimante ou copieur multifonctionnel selon la revendication 11, dans lequel le dispositif de blocage présente :
- une mémoire (SBK) destinée à recevoir de façon modifiable des données qui caractérisent le mode de fonctionnement bloqué,
- un dispositif de contrôle (HM, BF) qui, lors de l'appel d'un mode de fonctionnement, vérifie, à l'aide des données stockées dans la mémoire (SBK), si l'on est en présence d'un mode de fonctionnement bloqué, et qui, en présence d'un mode de fonctionnement bloqué, bloque le fonctionnement d'impression.

13. Imprimante ou copieur multifonctionnel selon une des revendications précédentes, comprenant un dispositif compteur (BF, HM, PS) destiné à enregistrer le volume d'impression produit dans les différents modes de fonctionnement.
